# EUROPÄISCHE PATENTSCHRIFT

(11) **EP 3 626 646 B1**
(45) Veröffentlichungstag und Bekanntmachung des Hinweises auf die Patenterteilung: **11.10.2023**
(21) Anmeldenummer: 19190409.3
(22) Anmeldetag: 07.08.2019
(51) Int. Cl.: B65D 21/02, B65D 81/26, B65D 1/22, A47L 19/04

(54) **STAPELBARE KISTE**
STACKABLE TRAY
BOÎTE EMPILABLE

(30) Priorität: 19.09.2018 AT 2922018
(43) Veröffentlichungstag der Anmeldung: 25.03.2020
(73) Patentinhaber: FRIES PLANUNGS- UND MARKETINGGESELLSCHAFT m.b.H., 6832 Sulz (AT)
(72) Erfinder: Grabher, Markus, 6890 Lustenau (AT)
(74) Vertreter: Torggler & Hofmann Patentanwälte - Rankweil

(56) Entgegenhaltungen:
- EP-A2- 1 287 780
- US-A1- 2018 251 260

## Beschreibung

Die vorliegende Erfindung betrifft eine stapelbare Kiste gemäß des Oberbegriffs des Patentanspruchs 1.

Bei der in der EP 1 287 780 B1 gezeigten gattungsgemäßen Kiste ist vorgesehen, dass die aufeinandergestapelten Kisten im Wesentlichen jeweils in ihren Eckbereichen aufeinander abgestellt sind. Die Oberseiten der Seitenwandabschnitte zwischen den Eckbereichen sind bei diesem Stand der Technik schräg zur Stapelrichtung geneigt. Dies hat den Vorteil, dass Wasser und/oder andere Flüssigkeiten bzw. Feuchtigkeit von den schrägen Oberseiten der Seitenwandabschnitte dem Gefälle folgend abläuft und so die Oberseiten der Seitenwandabschnitte schneller trocknen. Dies ist vor allem dann von Vorteil, wenn die Kisten bei einem Wasch- und/oder Spülprozess eingesetzt werden. Ein Nachteil der Konstruktion gemäß der EP 1 287 780 B1 besteht darin, dass die maximal mögliche Traglast solcher Kisten begrenzt ist.

Eine andere gattungsgemäße Kiste ist in der US 2018/251260 A1 gezeigt.

Aufgabe der Erfindung ist es daher, gattungsgemäße stapelbare Kisten dahingehend zu verbessern, dass sie einerseits möglichst rasch trocknende Seitenwände aufweisen, andererseits aber auch hohe Traglasten ermöglichen.

Zur Lösung dieser Aufgabe schlägt die Erfindung eine Kiste gemäß Patentanspruch 1 vor.

Es ist somit eine Grundidee der Erfindung, entlang der Seitenwandabschnitte Aufstandsflächen zu schaffen, die ein stabiles Abstützen von aufeinandergestapelten Kisten sicherstellen. Hierdurch werden Kisten geschaffen, die eine hohe Traglast aufweisen. Die zwischen den Aufstandsflächen verbleibenden Bereiche der Oberseite der Seitenwandabschnitte sind schräg zur Stapelrichtung geneigt ausgebildet, sodass Wasser und andere Flüssigkeiten rasch von den Oberseiten der Seitenwandabschnitte abfließen und so ein rasches Abtrocknen der Seitenwandabschnitte gefördert wird. Die über die jeweils benachbarten Bereiche überstehenden Aufstandsflächen können dabei sowohl auf den Oberseiten als auch auf den Unterseiten der Seitenwandabschnitte angebracht sein.

Betrachtet man eine Anordnung von aufeinandergestapelten erfindungsgemäßen Kisten, so ist günstigerweise vorgesehen, dass die Unterseiten der Seitenwandabschnitte der jeweils oberen Kiste ausschließlich im Bereich der Aufstandsflächen auf den Oberseiten der Seitenwandabschnitte der jeweils unteren Kiste aufliegen. Günstigerweise ergibt sich daraus, dass die schräg zur Stapelrichtung geneigten Bereiche der jeweiligen Oberseiten der Seitenwandabschnitte der unteren Kiste beabstandet von den darüber angeordneten Bereichen der Unterseiten der Seitenwandabschnitte der jeweils oberen Kiste angeordnet sind. Hierdurch entsteht ein Luftspalt zwischen den jeweiligen Oberseiten der Seitenwandabschnitte der jeweils unteren Kiste und den Unterseiten der Seitenwandabschnitte der jeweils oberen Kiste, was wiederum das rasche Abtrocknen der Seitenwände fördert. Günstigerweise ist dabei auch vorgesehen, dass die aufeinandergestapelten Kisten sich in den Eckbereichen nicht berühren. Dies wird dadurch erreicht, dass die Aufstandsflächen auch über die Eckbereiche der Seitenwand der Kiste überstehen.

Erfindungsgemäße stapelbare Kisten könnten auch als Transport- und/oder Lagerkisten oder allgemein als Behälter oder Transportbehälter bezeichnet werden. Auch wenn sie zum maschinellen Greifen mittels zumindest einer Greifeinrichtung konzipiert sind, können sie günstigerweise natürlich auch von Hand gegriffen und transportiert werden.

Der Begriff des maschinellen Greifens ist in seiner allgemeinen Bedeutung dahingehend zu verstehen, dass es darum geht, dass eine Kiste mittels einer Greifeinrichtung physisch so kontaktiert wird, dass sie im maschinell gegriffenen, also in anderen Worten maschinell kontaktierten oder maschinell angefassten Zustand mit den Greifeinrichtungen angehoben, transportiert oder in anderer Art und Weise bewegt werden kann.

Erfindungsgemäße stapelbare Kisten können in sehr unterschiedlichen Bereichen eingesetzt werden. Grundsätzlich ist es denkbar, solche stapelbaren Kisten zur Lagerung, zum Waschen und zum Transport von Geschirr, Gläsern und dergleichen einzusetzen. Besonders bevorzugt kommen solche maschinell greifbaren stapelbaren Kisten aber im industriellen Umfeld zum Einsatz, um entsprechende, in der Industrie zu bearbeitende, zu fertigende oder gefertigte Gegenstände zu lagern, zu transportieren, zu waschen und dergleichen. Die Mindesttraglast erfindungsgemäßer stapelbarer Kisten liegt günstigerweise bei zumindest 10 kg, besonders bevorzugt bei 25 kg pro Kiste. Je nach Einsatzgebiet können erfindungsgemäße stapelbare Kisten auch sehr unterschiedlich dimensioniert sein. Bevorzugt handelt es sich um Kisten mit einer rechteckigen oder quadratischen Grundform. Bezogen auf die Außenmaße liegt die Länge der Kiste günstigerweise im Bereich von 10 cm bis 120 cm, vorzugsweise von 25 cm bis 65 cm, und ihre Breite im Bereich von 10 cm bis 100 cm, vorzugsweise 25 cm bis 45 cm. Die Höhe der Kiste liegt bei bevorzugten Varianten im Bereich von 3 cm bis 25 cm, vorzugsweise von 4 cm bis 15 cm.

Erfindungsgemäße Kisten können aus unterschiedlichen Materialien oder Materialzusammensetzungen bestehen. Es kann sich um Metallkisten aber auch um Kunststoffkisten handeln. Sogar Holz- oder Verbundwerkstoffkisten sind denkbar. Bevorzugt ist jedenfalls vorgesehen, dass die stapelbare Kiste einstückig ausgebildet ist. Dies bedeutet dann auch, dass die Seitenwand und der Boden dann einstückig miteinander verbunden sind und aus demselben Material bestehen. Z.B. kann es sich bei erfindungsgemäßen Kisten um solche aus einem geeigneten Kunststoff wie z.B. Polypropylen (PP), Polyamid (PA), Polyoxymethylen (POM) oder Polybutylenterephtalat (PBT) handeln. Erfindungsgemäße Kisten können z.B. im Spritzgussverfahren hergestellt werden.

Erfindungsgemäße Kisten weisen einen Boden auf, welcher den Aufnahmeraum der Kiste, in den die Gegenstände eingelegt werden können, zusammen mit der umlaufenden Seitenwand begrenzt. Üblicherweise wird die Kiste mit dem Boden so auf den Untergrund gestellt, dass die Gegenstände im Aufnahmeraum auf dem Boden aufliegen. Der Boden bildet also in der Regel die Auflagefläche für die Gegenstände im Aufnahmeraum der Kiste. Zu den Seiten hin ist der Aufnahmeraum von der umlaufenden Seitenwand der Kiste begrenzt. Die Seitenwand kann dabei in sich geschlossen den Boden vollständig umgeben. Sie kann aber auch aus mehreren Bestandteilen, welche unterbrochen sind, ausgeführt sein. Auch dann kann es sich noch um eine umlaufende Seitenwand handeln. Sowohl die Seitenwand als auch der Boden können als in sich geschlossene Flächen ausgebildet sein. Es ist aber genauso gut möglich, im Boden und/oder in der Seitenwand gitterförmige Strukturen, also Durchbrechungen, Fenster, Verstärkungsrippen und dergleichen vorzusehen. In bevorzugten Ausgestaltungsformen setzt sich die umlaufende Seitenwand aus Eckbereichen und zwischen den Eckbereichen verlaufenden, vorzugsweise geraden, Seitenwandabschnitten zusammen. Die Seitenwand kann in bevorzugten Ausgestaltungsformen in einer Draufsicht auf die Kiste eine rechteckige Grundform aufweisen. Der Begriff rechteckig ist dabei nicht nur im strengen mathematischen Sinn zu verstehen. Er schließt auch Ausgestaltungsformen mit ein, bei denen die Seitenwandabschnitt zwar grundsätzlich in einem rechten Winkel im Eckbereich zusammenlaufen, der Eckbereich selbst aber dennoch Abrundungen und dergleichen aufweist, usw.

Erfindungsgemäße Kisten sind jedenfalls so ausgebildet, dass sie in einer Stapelrichtung gemeinsam mit anderen Kisten des gleichen Typs aufeinander gestapelt werden können. Die Stapelrichtung ist dabei, wie beim Stand der Technik an sich bekannt, in der Regel durch die Form der Kiste bzw. ihres Bodens und ihrer Seitenwand vorgegeben. Z.B. kann der Boden über die Seitenwand überstehen, sodass dieser überstehende Bereich des Bodens einer Kiste in den oberen Bereich des Aufnahmeraums der darunter stehenden Kiste also in den Bereich, welcher von der Seitenwand umgeben wird, hineingestellt werden kann, sodass der Boden der oberen Kiste zu den Seiten hin formschlüssig von der Seitenwand der unteren Kiste gehalten ist. Hierdurch ergibt sich auch automatisch die entsprechende Stapelrichtung, in der die Kisten aufeinander gestapelt werden müssen. Bei Kisten mit mehreren möglichen Stapelrichtungen müssen die erfindungsgemäßen Merkmale bezüglich zumindest einer Stapelrichtung realisiert sein, damit es sich um eine erfindungsgemäße Kiste handelt.

Bei bevorzugten Ausgestaltungsformen erfindungsgemäßer Kisten ist vorgesehen, dass der Boden eine obere, insbesondere ebene Begrenzungsfläche ausbildet, mit der er den Aufnahmeraum begrenzt. Die Stapelrichtung verläuft dann günstigerweise normal zu dieser oberen Begrenzungsfläche des Bodens. In anderen Worten bildet die Stapelrichtung dann eine Flächennormale auf diese obere Begrenzungsfläche des Bodens. In einer Betriebsstellung der Kiste begrenzt die obere Begrenzungsfläche des Bodens den Aufnahmeraum der Kiste nach unten, während die Seitenwand den Aufnahmeraum in dieser Stellung der Kiste zu den Seiten hin, also in Richtungen horizontal, begrenzt. Die Begrenzungsfläche wird dabei von der Oberseite des Bodens aufgespannt. Dies gilt auch, wenn der Boden gitterförmig oder dergleichen ausgebildet ist. Die obere, insbesondere ebene, Begrenzungsfläche ist die Fläche, auf der in der Betriebsstellung die in der Kiste im Aufnahmeraum gelagerten Gegenstände aufliegen. Die Stapelrichtung wird bei der Definition der Erfindung hier an mehreren Stellen als Referenzrichtung herangezogen. Als Alternative zur Stapelrichtung könnte als geometrische Referenz auch die genannte obere, insbesondere ebene, Begrenzungsfläche des Bodens herangezogen werden, wobei dann davon auszugehen wäre, dass die Stapelrichtung eine Flächennormale auf diese obere Begrenzungsfläche des Bodens bildet, also allseitig orthogonal auf der oberen Begrenzungsfläche des Bodens steht.

Erfindungsgemäße Kisten können nach oben, also auf der vom Boden abgewandten Seite der Seitenwand offen sein. In anderen Worten weisen solche Kisten einen nach oben offenen Aufnahmeraum auf. Grundsätzlich können erfindungsgemäße stapelbare Kisten aber natürlich auch mit einem Deckel auf der, dem Boden gegenüberliegenden Seite des Aufnahmeraums verschlossen werden, indem man einen entsprechenden Deckel auf dieser Seite einer Seitenwand anbringt.

Weitere Merkmale und Einzelheiten bevorzugter Ausgestaltungsformen der Erfindung werden beispielhaft in der nachfolgenden Figurenbeschreibung anhand von Ausführungsbeispielen der Erfindung erläutert. Dabei ist darauf hinzuweisen, dass die einzelnen bevorzugten Merkmale zwar in Kombination miteinander in den Ausführungsbeispielen gezeigt sind. Dies bedeutet aber nicht, dass diese bevorzugten Merkmale bei der Realisierung der Erfindung immer in dieser Kombination vorkommen müssen. Alle nachfolgend geschilderten bevorzugten Merkmale bzw. Varianten sind somit auch für sich allein zu sehen und können auch in anderen als den gezeigten Ausführungsbeispielen der Erfindung in Kombination mit anderen bevorzugten Merkmalen der Erfindung realisiert werden. Es zeigen:
Fig. 1 zwei aufeinander gestapelte erfindungsgemäße Kisten eines ersten Ausführungsbeispiels der Erfindung in einer Seitenansicht;
Fig. 2 einen Vertikalschnitt entlang der Schnittlinie AA aus Fig. 1;
Fig. 3 eine Draufsicht auf den Kistenstapel gemäß Fig. 1;
Fig. 4 den Bereich B aus Fig. 3 vergrößert;
Fig. 5 den Schnitt entlang der Schnittlinie CC aus Fig. 4;
Fig. 6 den Schnitt durch die Seitenwand entlang der Schnittlinie DD aus Fig. 4;
Fig. 7 den Schnitt durch die Seitenwand entlang der Schnittlinie EE auf Fig. 4;
Fig. 8 die beiden Kisten aus Fig. 1, wobei Greifeinrichtungen in die Kanäle der Kisten eingeführt sind;
Fig. 9 Eine Ansicht von unten auf die Situation gemäß Fig. 8 und
Fig. 10 und 11 Schnittdarstellungen analog zur Schnittlinie CC aus Fig. 4, wobei die gezeigte Greifeinrichtung jeweils zum Greifen einer verschiedenen Anzahl von Kisten in die Kanäle eingeführt ist;
Fig. 12 eine perspektivische Ansicht auf eine der Kisten des Kistenstapels in Fig. 1 von schräg oben;
Fig. 13 diese Kiste aus Fig. 12 in einer Schrägansicht auf den Boden;
Fig. 14 diese Kiste aus Fig. 12 in einer Draufsicht;
Fig. 15 den Bereich F aus Fig. 14 vergrößert;
Fig. 16 den Schnitt entlang der Schnittlinie GG aus Fig. 15;
Fig. 17 den Bereich L aus Fig. 16 vergrößert;
Fig. 18 den Schnitt entlang der Schnittlinie HH aus Fig. 15;
Fig. 19 den Schnitt entlang der Schnittlinie KKaus Fig. 15;
Fig. 20 eine alternative Ausgestaltungsform einer erfindungsgemäßen Kiste bei der auch in den Seitenwandabschnitten Kanäle vorgesehen sind;
Fig. 21 einen Vertikalschnitt entlang der Schnittlinie MM aus Fig. 20;
Fig. 22 einen Eckbereich einer erfindungsgemäßen Kiste bei der abweichend von vorab geschilderten Ausführungsbeispielen der Kanal nicht umfangsgeschlossen ausgeführt ist;
Fig. 23 und 24 verschiedene Schnittdarstellungen zu möglichen Ausgestaltungsformen des Kanalinnenhohlraums;
Fig. 25 und 26 ein weiteres Ausführungsbeispiel der Erfindung in einer Ansicht von schräg oben und in einer Ansicht schräg auf den Boden der Kiste;
Fig. 27 und 28 Schnitte durch die Seitenwand der Kiste gemäß Fig. 25 und 26 im aufeinandergestapelten Zustand zweier solcher Kisten und
Fig. 29 und 30 eine Darstellung analog zu den Fig. 27 und 28 für eine weitere alternative Ausgestaltungsform.

Nachfolgend wird zunächst auf das erste Ausführungsbeispiel der Erfindung eingegangen, welches in den Fig. 1 bis 19 dargestellt ist. Die nachfolgende Beschreibung der weiteren Ausführungsbeispiele konzentriert sich dann auf die Unterschiede zum ersten Ausführungsbeispiel.

Die erfindungsgemäße Kiste 1 des ersten Ausführungsbeispiels ist in den Fig. 1 bis 11 in der Stapelrichtung 2 auf eine andere erfindungsgemäße Kiste 1 des gleichen Typs aufgestapelt. Die Fig. 12-19 zeigen diese Kiste 1 des ersten Ausführungsbeispiels einzeln bzw. Teilbereiche davon.

Die Kiste 1 weist einen Boden 3 und eine über den Boden 3 parallel zur Stapelrichtung 2 überstehende und in diesem Ausführungsbeispiel vollständig um den Boden 3 umlaufend ausgebildete Seitenwand 4 auf. Der Boden 3 und die Seitenwand 4 begrenzen gemeinsam den Aufnahmeraum 5 der Kiste 1, welcher zur Aufnahme der Gegenstände in der Kiste vorgesehen ist. In der Betriebsstellung, wie sie z.B. in den Fig. 1 und 2 dargestellt ist, gesehen, wird der Aufnahmeraum 5 nach unten hin von einer oberen, hier ebenen Begrenzungsfläche 17 des Bodens 3 begrenzt. Die Stapelrichtung 2 bildet eine Flächennormale zu dieser oberen Begrenzungsfläche 17 des Bodens 3. In anderen Worten verläuft die Stapelrichtung 2 normal zur oberen Begrenzungsfläche 17 des Bodens 3. Die Stapelrichtung 2 ist auch in diesem Ausführungsbeispiel dadurch vorgegeben, dass zum Aufeinanderstapeln der Kisten 1 der Boden 3 der jeweils oberen Kiste 1 in den oberen Bereich des von der Seitenwand 4 umgebenen Aufnahmeraums 5 der jeweils unteren Kiste 1 eingeführt werden muss. Wie dies z.B. in Fig. 2 gut zu sehen ist, ergibt sich daraus ein Formschluss in Richtung orthogonal zur Stapelrichtung 2. Dies hat zur Folge, dass die Kisten 1 zum Aufeinanderstapeln in der Stapelrichtung 2 aufeinandergestellt werden müssen und zum Abstapeln die jeweils obere Kiste bzw. Kisten 1 entgegen der Stapelrichtung 2 von der jeweils unteren Kiste bzw. Kisten 1 abgehoben werden muss bzw. müssen. Wie eingangs bereits erläutert, können sowohl der Boden 3 als auch die Seitenwand 4 als in sich geschlossene Flächen ausgebildet sein. In diesem Ausführungsbeispiel ist dies nicht der Fall. Hier weisen sowohl der Boden 3 als auch die Seitenwände 4 jeweils Durchbrechungen bzw. Öffnungen auf. Der Boden 3 ist in diesem Ausführungsbeispiel von einer gitterförmigen Struktur gebildet. Die Seitenwand 4 weist eine Vielzahl von fensterartigen Öffnungen auf. All dies ist natürlich nur beispielhaft dargestellt und kann auch in anderen an sich bekannten Arten und Weisen ausgeführt sein. Vor allem können, so weit für den jeweils beabsichtigten Einsatzzweck notwendig, auch Verstärkungsrippen und dergleichen sowohl am Boden 3 als auch an der Seitenwand 4 ausgebildet sein. Die hier gezeigten Kisten 1 weisen eine rechteckige Grundform mit vier, in diesem Ausführungsbeispiel abgerundet ausgebildeten Eckbereichen 16 auf. Zwischen den Eckbereichen 16 verlaufen jeweils Seitenwandabschnitte 21. In den hier gezeigten Ausführungsvarianten ist die jeweils vollständig um den Boden 3 umlaufende Seitenwand 4 somit aus den vier Eckbereichen 16 und den jeweils dazwischen verlaufenden, vorzugsweise geraden, Seitenwandabschnitten 21 gebildet. Natürlich sind auch erfindungsgemäße Kisten 1 mit nicht rechteckförmiger sondern anders ausgestalteter Grundform denkbar und möglich. Die hier realisierten, bevorzugten Seitenwandabschnitte 21 sind in sich jeweils gerade bzw. linear ausgebildet. Sie treffen in einem orthogonalen Winkel in den Eckbereichen 16 jeweils auf einen benachbarten Seitenwandabschnitt 21. Auch dies muss natürlich nicht so sein. Z.B. kann die Zahl der Eckbereiche 16 und die Anzahl und Form der Seitenwandabschnitte 21 natürlich auch anders ausgebildet sein.

Die Kisten 1 sind mit voneinander distanziert angeordneten Adaptern zum maschinellen Greifen der Kiste 1 mittels zumindest einer Greifeinrichtung 6 ausgebildet. Die Adapter sind in der Seitenwand 4 jeweils als in einer parallel zur Stapelrichtung 2 verlaufenden Längserstreckungsrichtung 7 längserstreckte Kanäle 8 ausgebildet, wobei die Kanäle 8jeweils eine Eintrittsöffnung 9 und eine Austrittsöffnung 10 und dazwischen einen von einer Kanalbegrenzungswand 11 der Kiste 1 begrenzten und in der jeweiligen Längserstreckungsrichtung 7 längserstreckten Kanalinnenhohlraum 12 zum Hindurchführen der Greifeinrichtung 6 durch die Eintrittsöffnung 9 und den Kanalinnenhohlraum 12 und die Austrittsöffnung 10 aufweisen. Die Kanalbegrenzungswand 11 ist günstigerweise, wie hier auch realisiert, jeweils als ein Teilbereich der Seitenwand 4 ausgebildet. In bevorzugten Ausgestaltungsformen ist, wie hier auch im ersten Ausführungsbeispiel gezeigt, vorgesehen, dass die Kanalbegrenzungswand 11 den Kanalinnenhohlraum 12 umfangsgeschlossen begrenzt. Umfangsgeschlossen bedeutet dabei, dass die Kanalbegrenzungswand 11 den Kanalinnenhohlraum 12 über einen Umfangswinkel von 360° umgibt. Dies ist bezüglich des ersten Ausführungsbeispiels gut in den Fig. 3, 4, 9, 12 bis 14 und 15 zu sehen. Die umfangsgeschlossene Ausbildung sieht man auch in einer Schnittebene 13 normal zur Stapelrichtung 2. Solche Schnittebenen 13 sind beispielhaft in Fig. 5 eingezeichnet. Günstigerweise sind die Kanäle 8, wie im ersten Ausführungsbeispiel auch gezeigt, jeweils in einem Eckbereich 16 der Seitenwand 4 ausgebildet. Im Sinne eines stabilen Greifens der Kiste 1 bzw. gestapelten Kisten 1 sind günstigerweise in jeder Kiste bzw. deren Seitenwand 4 zumindest zwei Kanäle 8 ausgebildet. Bevorzugte Ausgestaltungsformen sehen vor, dass in der Seitenwand 4 zumindest vier, vorzugsweise genau vier, Kanäle 8 angeordnet sind.

Die in der Seitenwand 4 bzw. in bevorzugten Ausgestaltungsformen in den Eckbereichen 16 angeordneten Kanäle 8 dienen dazu, dass eine entsprechende Greifeinrichtung 6 durch sie hindurchgeführt werden kann, sodass die entsprechend ausgebildete Greifeinrichtung 6 die Eintrittsöffnung 9, den Kanalinnenhohlraum 12 und die Austrittsöffnung 10 des jeweiligen Kanals 8 durchdringen kann. Die Form der Greifeinrichtung und die Form des Kanals 8 sollten hierzu aufeinander abgestimmt sein, wobei grundsätzlich verschiedene Formgebungen denkbar und möglich sind. Bevorzugt ist vorgesehen, dass der Kanalinnenhohlraum 12 des jeweiligen Kanals 8 zumindest abschnittsweise einen kreisrunden Querschnitt aufweist, wie dies in dem hier gezeigten ersten Ausführungsbeispiel auch der Fall ist. Dies sieht man beim ersten Ausführungsbeispiel z.B. an der Form der Eintrittsöffnung 9 und auch an der Form der Austrittsöffnung 10 und auch in einem entsprechenden Schnitt durch den jeweiligen Kanal 8 in einer Schnittebene 13 normal zur Stapelrichtung 2. Der Kanal 8 erstreckt sich bevorzugt mit seiner Längserstreckungsrichtung 7 über die gesamte oder zumindest einen Großteil der Höhenerstreckung 15 der Seitenwand 4 im Bereich des jeweiligen Kanals 8 in einer Richtung parallel zur Stapelrichtung 2. In diesem Sinne ist günstigerweise vorgesehen, dass die Seitenwand 4 im Bereich des jeweiligen Kanals 8 eine Höhenerstreckung 15 in einer Richtung parallel zur Stapelrichtung 2 aufweist und sich der Kanal 8 über zumindest 50%, vorzugsweise über zumindest 80%, dieser Höhenerstreckung 15 der Seitenwand 4 erstreckt. In Fig. 5 ist besonders gut zu sehen, dass sich der Kanal 8 in diesem ersten Ausführungsbeispiel über praktisch die gesamte Höhenerstreckung 15 der Seitenwand 4 erstreckt. Günstig ist es auch wenn die Längserstreckung des jeweiligen Kanals 8 in seiner Längserstreckungsrichtung zumindest, vorzugsweise doppelt, so groß ist wie der Durchmesser der Eintrittsöffnung 9 oder der Austrittsöffnung 10. Im Zweifel ist hierbei auf den größten dieser Durchmesser abzustellen.

In einer Anordnung von aufeinandergestapelten Kisten 1 ist günstigerweise vorgesehen, dass die, vorzugsweise zumindest zwei der, Kanäle 8 jeweils einer der Kisten 1 jeweils mit einem Kanal 8 der jeweils darunter und/oder darüber angeordneten Kiste 1 zum Hindurchführen einer Greifeinrichtung 6 fluchtend angeordnet sind. Dies ist gut in den Fig. 5, 10 und 11 zu sehen, wobei in Fig. 5 keine Greifeinrichtung 6 gezeigt ist, während in Fig. 10 die Greifeinrichtung 6 durch die beiden übereinander und miteinander fluchtend angeordneten Kanäle 8 der aufeinandergestapelten Kisten 1 hindurchgeführt ist und in Fig. 11 die Greifeinrichtung 6 nur durch den Kanal 8 der oberen Kiste 1 hindurchgeführt ist.

Damit die jeweilige Greifeinrichtung 6 ungehindert durch die entsprechenden Kanäle 8 der aufeinandergestapelten Kisten 1 hindurchgeführt werden kann, sehen bevorzugte Ausgestaltungsformen der vor, dass die Kiste 1, vorzugsweise vollkommen, frei von die jeweilige Eintrittsöffnung 9 und die jeweilige Austrittsöffnung 10 des jeweiligen Kanals 8 in seiner jeweiligen Längserstreckung 7, insbesondere vollständig, verdeckenden Wandbereichen ist. In anderen Worten ist somit günstigerweise zumindest vorgesehen, dass die Kiste 1 keine Wandbereiche aufweist, welche die Eintrittsöffnung 9 und die Austrittsöffnung 10 des jeweiligen Kanals 8 vollständig verdecken. Hierdurch ist sichergestellt, dass die Greifeinrichtung 6 ungehindert durch die Kanäle 8 der aufeinandergestapelten Kisten 1 hindurchgeführt werden kann. Günstigerweise ist dabei vorgesehen, dass die Kiste vollkommen frei von solchen die Eintrittsöffnung 9 und die Austrittsöffnung 10 des jeweiligen Kanals auch nur teilweise verdeckenden Wandbereichen ist. Der Vollständigkeit halber wird allerdings darauf hingewiesen, dass bei entsprechender Ausgestaltungsform der Greifeinrichtung 6 die Eintrittsöffnung 9 und die Austrittsöffnung 10 teilweise verdeckende Wandbereiche möglich wären, wenn die Greifeinrichtung 6 an diesen vorbeigeführt und durch die Eintrittsöffnung 9 und die Austrittsöffnung 10 des jeweiligen Kanals 8 noch hindurchgeführt werden kann.

Zum maschinellen Greifen von aufeinandergestapelten Kisten 1 sieht ein bevorzugtes Verfahren vor, dass zumindest zwei Greifeinrichtungen 6 jeweils durch die miteinander fluchtend angeordneten Kanäle 8 der aufeinandergestapelten Kisten 1 hindurchgeführt werden und die Greifeinrichtungen 6 jeweils, vorzugsweise nur in der untersten gemeinsam zu greifenden, der aufeinandergestapelten Kisten 1 form- und/oder reibschlüssig lösbar fixiert werden. In anderen Worten ist also günstigerweise vorgesehen, dass die Greifeinrichtung 6 zum Greifen einer gewissen Anzahl von aufeinandergestapelten Kisten 1 nicht jede einzelne dieser Kisten 1 form- und/oder reibschlüssig fixiert, sondern, vereinfacht gesprochen, diese lösbare Fixierung nur an der untersten Kiste 1 der aufeinandergestapelten zu greifenden Anzahl von Kisten 1 form- und/oder reibschlüssig erfolgt. Beim Anheben dieser untersten Kiste 1 des Plattenstapels mittels der Greifeinrichtung 6 werden dann die darüber angeordneten Kisten 1 des Kistenstapels automatisch mit angehoben. Zur lösbaren Fixierung der Kiste 1 bzw. der untersten Kiste 1 des abzuhebenden Kistenstapels kann die Greifeinrichtung 6 in verschiedenen Arten und Weisen form- und/oder reibschlüssig am jeweiligen Kanal 8 der Kiste 1 angreifen. Z.B. ist es denkbar, dass die Greifeinrichtung 6 innerhalb des genannten Kanals 8 in ihrem Durchmesser z.B. durch entsprechende Druckpolster oder dergleichen vergrößert wird, sodass sie mittels Reibschluss an der den Kanalinnenhohlraum 12 umgebenen Kanalbegrenzungswand 11 lösbar fixiert wird. Bevorzugt ist jedoch ein formschlüssiges lösbares Fixieren der jeweiligen Greifeinrichtung 6 im oder am jeweiligen Kanal 8 der entsprechenden Kiste 1, wie dies stark schematisiert in den Fig. 8 bis 11 auch gezeigt ist. Die dort gezeigte Variante der Greifeinrichtung 6 weist einen in Richtung orthogonal zur Stapelrichtung 2 verschiebbaren Riegel 20 auf, welcher in einen entsprechenden Hinterschnitt 18 in und/oder an der Kanalbegrenzungswand 11 eingreifen kann. In diesem Zusammenhang ist günstigerweise vorgesehen, dass in und/oder an der Kanalbegrenzungswand 11 des jeweiligen Kanals 8 zumindest ein Hinterschnitt 18 zur Ausbildung eines in Längserstreckungsrichtung 7 des Kanals 8 wirkenden Formschlusses mit der Greifeinrichtung 6 ausgebildet ist. In den Fig. 5, 10 und 11 ist gut zu sehen, dass dieser Hinterschnitt 18 z.B. im Bereich der Austrittsöffnung 10 des jeweiligen Kanals 8 ausgebildet sein kann. In der gezeigten Variante kann dieser Hinterschnitt 18 der entsprechenden Kiste vom entsprechend ausgefahrenen Riegel 20 formschlüssig hintergriffen werden. Um entsprechenden Platz für den Riegel 20 zu schaffen, kann, wie in den hier gezeigten Ausführungsbeispielen realisiert, im Bereich der Eintrittsöffnung 9 des jeweiligen Kanals 8 eine Freistellung 34 eingearbeitet sein, die den nötigen Platz zum Einführen des Riegels 20 schafft. Zum formschlüssigen Hintergreifen des jeweiligen Hinterschnitts 18 wird der Riegel 20 relativ zur Greifeinrichtung 6 ausgefahren, so wie dies in den Fig. 10 und 11 gut zu sehen ist. Wenn die jeweilige Greifeinrichtung 6 hingegen in den oder die Kanäle 8 eingefahren oder aus diesem bzw. diesen wieder herausgezogen werden soll, wird der Riegel 20 in eine hier nicht dargestellte zurückgezogene Position verstellt, in der er in Richtung orthogonal zur Stapelrichtung 2 bzw. zur Längserstreckungsrichtung 7 der Kanäle 8 nicht über die Greifeinrichtung 6 übersteht, sodass er in dieser Position nicht mit den Kanalbegrenzungswänden 11 der Kanäle 8 kollidiert und die

Greifeinrichtung 6 entsprechend in die entsprechende Anzahl von Kanälen 8 eingeführt oder aus diesen herausgezogen werden kann.

Diese Technologie erlaubt es, eine gewünschte Anzahl von aufeinandergestapelten Kisten 1 maschinell und gleichzeitig mit der entsprechenden Anzahl von Greifeinrichtungen 6 zu greifen, indem man die Greifeinrichtungen 6 entsprechend tief in die miteinander fluchtenden Kanäle 8 der aufeinandergestapelten Kisten 1 einführt, dann die unterste der gewünschten Anzahl von Kisten 1 entsprechend form- und/oder kraftschlüssige lösbar fixiert, um dann den so gegriffenen Stapel an Kisten 1 entsprechend anzuheben, transportieren und/oder in anderer Art und Weise zu bewegen. Die Greifeinrichtungen 6 können dabei von an sich bekannten Hebevorrichtungen, Robotern, Kränen oder dergleichen bewegt werden. In Fig. 10 ist beispielhaft gezeigt, wie die Greifeinrichtung 6 mittels ihres Riegels 20 die unterste der beiden Kisten 1 formschlüssig greift, sodass die beiden in Fig. 10 gezeigten, aufeinandergestapelten Kisten 1 gemeinsam von der Greifeinrichtung 6 maschinell gegriffen sind. In Fig. 11 hingegen ist die Greifeinrichtung 6 nur in den Kanal 8 der oberen Kiste 1 eingefahren und in dessen Hinterschnitt 18 formschlüssig verriegelt, sodass in Fig. 11 nur die obere Kiste 1 des dargestellten Kistenstapels maschinell gegriffen wird. Auch wenn dies in den hier beigelegten Figuren nur für einen Stapel mit zwei Kisten 1 beispielhaft gezeigt ist, kann diese Technologie natürlich für das Greifen einer nahezu beliebigen Anzahl von aufeinandergestapelten Kisten 1 in entsprechender Art und Weise realisiert werden. Dabei kann ein ganzer Stapel aber auch nur ein Teil eines Stapels von Kisten 1 maschinell gegriffen werden.

In den Fig. 8 und 9 ist in einer Seitenansicht und in einer Ansicht von unten die Situation gemäß Fig. 10 gezeigt, in der beide Kisten 1 gleichzeitig von den Greifeinrichtungen 6 maschinell gegriffen werden.

Die Fig. 12, 13 und 14 zeigen eine einzelne der aufeinandergestapelten Kisten 1 der vorherigen Figuren. Fig. 12 zeigt eine Ansicht von schräg oben in den Aufnahmeraum 5. Fig. 13 zeigt eine Ansicht von schräg oben auf die umgedrehte Kiste, also auf deren Boden 3. Fig. 14 zeigt eine Ansicht von oben auf die Kiste 1. Das Detail F aus Fig. 14 ist in Fig. 15 gezeigt. In Fig. 15 sind die Schnittlinien GG, HH und KK eingezeichnet. Fig. 16 zeigt den Schnitt entlang der Schnittlinie GG. Fig. 17 zeigt den Bereich Laus Fig. 16 vergrößert. Dort ist die vorzugsweise keilförmig ausgebildete Ausrichtungsfläche 19 zu sehen, welche in diesem Ausführungsbeispiel an einer Außenseite des Bodens 3 angeformt ist. Beim Aufeinanderstapeln der Kisten 1 sorgt diese Ausrichtungsfläche 19 für eine Ausrichtung bzw. Zentrierung der aufgestapelten Kiste relativ zueinander, indem beim Aufstapeln in Stapelrichtung 2 der Boden 3 der jeweiligen Kiste 1, wie in Fig. 2 zu sehen, in den oberen Bereich des Aufnahmeraums 5 der darunter stehenden Kiste 1 eindringt und mit dem oberen Rand der Seitenwand 4 der unteren Kiste 1 in Wechselwirkung kommt. Durch die Ausrichtungsflächen 19, welche entsprechend verteilt an der Kiste 1 bzw. deren Boden 3 angeordnet sind, werden die aufeinandergestapelten Kisten 1 in Horizontalrichtung, also in Richtung normal bzw. orthogonal zur Stapelrichtung 2 so miteinander ausgerichtet, dass die Kanäle 8 der übereinandergestapelten Kisten 1 miteinander fluchten. Allgemein gesprochen sehen bevorzugte Ausführungsvarianten somit vor, dass an der Kiste 1, vorzugsweise keilförmig ausgebildete, Ausrichtungsflächen 19 zur miteinander fluchtenden Ausrichtung der Kanäle 8 von übereinandergestapelten Kisten 1 relativ zueinander ausgebildet sind. Der Vollständigkeit halber wird darauf hingewiesen, dass entsprechende Ausrichtungsflächen 19 natürlich auch anders ausgeformt und an anderen Stellen der jeweiligen Kiste 1 ausgebildet sein können. Z.B. ist es denkbar, die Ausrichtungsflächen 19 nicht am Boden 3 sondern an den entsprechenden Bereichen des oberen Randes der Seitenwand 4 anzuordnen, sodass sie beim Aufeinanderstapeln der Kisten 1 in Stapelrichtung 2 entsprechend mit dem Boden 3 der darüber gestapelten Kiste 1 zusammenwirken und eine entsprechende Ausrichtung der Kanäle 8 der übereinandergestapelten Kisten 1 sicherstellen.

In Fig. 19 ist noch einmal gut die als Hinterschnitt 18 dienende untere Austrittsöffnung 10 und die entsprechende Freistellung 34 im Bereich der Eintrittsöffnung 9 für den Riegel 20 zu sehen. Zu den Begriffen der Eintrittsöffnung 9 und der Austrittsöffnung 10 wird darauf hingewiesen, dass es sich hier letztendlich nur um Öffnungen des Kanals 8 bzw. die entsprechenden Enden des Kanalinnenhohlraums 12 handelt. Der Begriff der Eintrittsöffnung 9 und der Austrittsöffnung 10 wurde zur sprachlichen Vereinfachung gewählt. Die Eintrittsöffnung ist die Öffnung des Kanals 8, bei der eine Greifeinrichtung 6 von oben kommend in den Kanal 8 eingeschoben wird. Die Austrittsöffnung 10 wurde so benannt, da beim Einschieben der Greifeinrichtung 6 in den Kanal 8 von oben die Greifeinrichtung 6, wenn sie durch den Kanal 8 hindurchgeschoben ist, bei der Austrittsöffnung 10 aus dem Kanal 8 wieder austritt. Beim Herausziehen der Greifeinrichtung 6 aus dem Kanal 8 müsste man streng genommen die Eintrittsöffnung 9 und die Austrittsöffnung 10 andersherum benennen. Hierauf wird im Sinne einer sprachlichen Vereinfachung aber verzichtet. Man könnte die Eintrittsöffnung 9 auch als erste Öffnung und die Austrittsöffnung 10 auch als zweite Öffnung bezeichnen.

In den Fig. 20 und 21 ist ein zweites Ausführungsbeispiel einer erfindungsgemäßen Kiste 1 gezeigt, bei der zusätzlich zu den vier in den Eckbereichen 16 angeordneten Kanälen 8 in den längeren Seitenwandabschnitten 21 zusätzliche Kanäle 8 angeordnet sind. Fig. 20 zeigt dabei eine Draufsicht und Fig. 21 den Schnitt entlang der Schnittlinie MM aus Fig. 20. Dies dient der Veranschaulichung, dass die Kanäle 8 nicht zwingend in Eckbereichen 16 der Kiste 1 angeordnet sein müssen. Es soll veranschaulicht werden, dass die Kanäle 8 auch in anderen Bereichen der Seitenwand 4 angeordnet sein können, eben auch im Bereich der zwischen den Eckbereichen 16 angeordneten Seitenwandabschnitte 21. Der Vollständigkeit halber wird darauf hingewiesen, dass die Eckbereiche 16 auch ganz ohne Kanäle 8 ausgebildet sein können, wenn die Kanäle 8 dann eben entsprechend in anderen Bereichen der Seitenwand 4 realisiert sind.

Fig. 22 zeigt einen Eckbereich 16 einer Kiste 1, bei der der Kanal 8 nicht umfangsgeschlossen ausgebildet ist. In anderen Worten wird in diesem Ausführungsbeispiel der Kanalinnenhohlraum 12 nicht umfangsgeschlossen, also mit einem Umfangswinkel von 360° von der Kanalbegrenzungswand 11 begrenzt. In solchen Ausgestaltungsformen ist es aber günstig, wenn die Kanalbegrenzungswand 11 den Kanalinnenhohlraum 12, insbesondere in einer Schnittebene 13 normal zur Stapelrichtung 12 gesehen, zumindest abschnittsweise über einen Umfangswinkel 14 von zumindest 180° begrenzt. Dies ist in Fig. 22 der Fall, wie dies der eingezeichnete Umfangswinkel 14 zeigt.

Die Fig. 23 und 24 dienen der Veranschaulichung verschiedener Möglichkeiten, wie ein insbesondere umfangsgeschlossener Kanal 8 bzw. dessen Kanalbegrenzungswand 11 und dessen Kanalinnenhohlraum 12 ausgebildet sein können. Bei beiden Varianten ist zwar vorgesehen, dass der Kanalinnenhohlraum 12 des jeweiligen Kanals 8 überall, in einer entsprechenden Schnittebene 13 normal zur Stapelrichtung 2 gesehen, einen kreisrunden Querschnitt aufweist. In der Variante gemäß Fig. 23 ist der Kanalinnenhohlraum 12 aber durch zwei sich in einem Einschnürungsbereich 35 treffenden Kegelstümpfen ausgebildet, während der Kanalinnenhohlraum 12 in der Variante gemäß Fig. 24 durchgehend eine Kreiszylinderform aufweist. Der Einschnürungsbereich 35 in der Variante gemäß Fig. 23 kann z.B. dazu dienen, eine entsprechend ausgebildete Greifeinrichtung 6 im jeweiligen Kanal 8 formschlüssig lösbar zu fixieren. Der Einschnürungsbereich 35 ist somit eine andere Möglichkeit, den bereits oben diskutierten Hinterschnitt 18 zu realisieren.

Um die Kiste 1 dahingehend weiter zu verbessern, dass sie einerseits mit großen Traglasten bzw. schweren Gegenständen im Aufnahmeraum 5 gestapelt und andererseits aber auch mit gut trocknenden Seitenwandabschnitten 21 ausgerüstet ist, ist bei den stapelbaren Kisten 1 vorgesehen, dass die Seitenwand 4 in einer Draufsicht auf die Kiste 1 eine, vorzugsweise rechteckige, Grundform mit, vorzugsweise vier, Eckbereichen 16 und zwischen den Eckbereichen 16 verlaufenden Seitenwandabschnitten 21 aufweist, wobei die zwischen den Eckbereichen 16 verlaufenden Seitenwandabschnitte 21 jeweils von einer zumindest bereichsweise schräg zur Stapelrichtung 2 geneigten Oberseite 22 des Seitenwandabschnitts 21 und einer dazu gegenüberliegend angeordneten Unterseite 23 des Seitenwandabschnitts 21 begrenzt sind, wobei an den Seitenwandabschnitten 21 auf den Oberseiten 22 der Seitenwandabschnitte 21 jeweils benachbart zu zumindest einem schräg zur Stapelrichtung 2 geneigten Bereich 24 der jeweiligen Oberseite 22, vorzugsweise zwischen jeweils zwei dieser schräg geneigten Bereiche 24 der jeweiligen Oberseite 22, über diesen bzw. diese schräg geneigten Bereiche 24 überstehende Aufstandsflächen 25 und/oder auf den Unterseiten 23 der Seitenwandabschnitte 21 über jeweils zumindest einen dazu benachbarten Bereich 26, vorzugsweise zwei dazu benachbarte Bereiche 26, der jeweiligen Unterseite 23 überstehende Aufstandsflächen 27 ausgebildet sind. Zur Veranschaulichung und weiteren Erläuterungen hierzu bevorzugter Ausgestaltungsmöglichkeiten ist dies in verschiedenen Varianten in den verschiedenen Ausführungsbeispielen dieser Erfindung realisiert. Im ersten Ausführungsbeispiel gemäß der Fig. 1 bis 19 sowie in den Abwandlungsformen gemäß der Fig. 20 bis 22 sind die Aufstandsflächen 25 ausschließlich an den Oberseiten 22 der Seitenwandabschnitte 21 ausgebildet. Das Ausführungsbeispiel gemäß der Fig. 25 bis 28 hingegen zeigt beispielhaft eine Variante, bei der die Aufstandsflächen 27 ausschließlich an den Unterseiten 23 der Seitenwandabschnitte 21 ausgebildet sind. Die Fig. 29 und 30 zeigen Abbildungen zu einer Mischform, bei der sowohl Aufstandsflächen 25 an den Oberseiten 22 als auch Aufstandsflächen 27 an der jeweiligen Unterseite 23 des jeweiligen Seitenwandabschnitts 21 ausgebildet sind.

Beim ersten Ausführungsbeispiel wird insbesondere auf die Fig. 4, 6 und 7 verwiesen. Fig. 6 zeigt den Schnitt entlang der Schnittlinie DD aus Fig. 4 durch die Seitenwandabschnitte 21 der aufeinandergestapelten Kisten 1 und damit in einem Bereich außerhalb der Aufstandsflächen 25. Fig. 7 hingegen zeigt den Schnitt entlang der Schnittlinie EE aus Fig. 4 und damit den Bereich, in dem die auf der jeweiligen Oberseite 22 des Seitenwandabschnitts 21 ausgebildeten Aufstandsflächen 25 der jeweils unteren Kiste 1 die Unterseiten 23 der darüber angeordneten Kiste 1 abstützen.

Es handelt sich somit um ein erstes Beispiel einer Anordnung von aufeinandergestapelten erfindungsgemäßen Kisten 1, bei der vorgesehen ist, dass die Unterseiten 23 der Seitenwandabschnitte 21 der jeweils oberen Kiste 1 ausschließlich im Bereich der Aufstandsflächen 25 auf den Oberseiten 22 der Seitenwandabschnitte 21 der jeweils unteren Kiste 1 aufliegen. Hierdurch wird, wie hier auch realisiert, günstigerweise erreicht, dass die schräg zur Stapelrichtung 2 geneigten Bereiche 24 der jeweiligen Oberseiten 22 der Seitenwandabschnitte 21 der unteren Kiste 1 beabstandet von den darüber angeordneten Bereichen der Unterseiten 23 der Seitenwandabschnitte 21 der jeweils oberen Kiste 1 angeordnet sind. In dem in Fig. 6 dargestellten Schnitt ist die beabstandete Anordnung der Unterseite 23 der jeweils oberen Kiste 1 von dem geneigten Bereich 24 der Oberseite 22 des Seitenwandabschnitts 21 der unteren Kiste 1 gut zu sehen. Es entsteht somit zwischen der jeweiligen Unterseite 23 und dem geneigten Bereich 24 der jeweiligen Oberseite 22 ein Luftspalt. In Kombination mit der schrägen Ausführung der geneigten Bereiche 24 relativ zur Stapelrichtung 2 wird dadurch erreicht, dass die Oberseiten 22 der Seitenwandabschnitte 21 der jeweiligen Kiste 1 besonders schnell und gut abtrocknen können.

Der Begriff schräg ist bei der Beschreibung der Erfindung dahingehend zu verstehen, dass es sich um einen Winkel, vorzugsweise spitzen Winkel, handelt, welcher weder ein rechter Winkel ist, noch mit einer Parallelen zusammenfällt. Bevorzugt schließen in diesem wie auch in anderen erfindungsgemäßen Ausführungsbeispielen die schräg zur Stapelrichtung 2 geneigten Bereiche 24 der jeweiligen Oberseite 22 des jeweiligen Seitenwandabschnitts 21 mit der Stapelrichtung einen spitzen Winkel in einem Bereich von 75° bis 85° vorzugsweise von 80° bis 83°, ein.

Fig. 7 und damit der Schnitt entlang der Schnittlinie EE aus Fig. 4 zeigt, wie die Aufstandsflächen 25, welche über die schräg geneigten Bereiche 24 auf der Oberseite 22 des Seitenwandabschnitts 1 überstehen, die darüber angeordnete Unterseite 23 des Seitenwandabschnitts 21 der darüber angeordneten Kiste 1 vollflächig abstützen, sodass bei einer entsprechenden Anzahl von Aufstandsflächen 25 die Kisten auch hohe Traglasten aufnehmen können.

In diesem wie auch in anderen bevorzugten Ausgestaltungsformen der Erfindung sind die Aufstandsflächen 25 bzw. 27 die einzigen Bereiche der gesamten Seitenwand 4, in denen sich die übereinandergestapelten Kisten 1 aufeinander abstützen. Dies bedeutet, dass in bevorzugten Ausgestaltungsformen die aufeinander gestapelten Kisten 1 sich in den Eckbereichen 16 nicht berühren und in diesen Eckbereichen 16 damit auch nicht aufeinander abgestützt sind.

Beim Vergleich der Fig. 6 und 7 ist gut zu sehen, dass in bevorzugten Ausgestaltungsformen der Erfindung die Aufstandsflächen 25 in einer ersten Ebene 28 angeordnet sind und die dazu jeweils benachbarten Bereiche 24 der jeweiligen Oberseiten 22 in einer zweiten Ebene 29 angeordnet sind, wobei die erste Ebene 28 und die zweite Ebene 29 einen spitzen Winkel 30 miteinander einschließen. Um dies zu verdeutlichen, ist die in Fig. 7 eingezeichnete erste Ebene 28 der Aufstandsfläche 25 in Fig. 6 nochmals eingetragen. In diesem Ausführungsbeispiel ist in Fig. 7 auch gut zu sehen, dass in bevorzugten Varianten der Erfindung die an den Oberseiten 22 ausgebildeten Aufstandsflächen 25 in einer normal zur Stapelrichtung 2 angeordneten Ebene 31 verlaufen.

Nimmt man nun Bezug auf das Ausführungsbeispiel gemäß der Fig. 25 bis 28, bei dem die Aufstandsflächen 27 ausschließlich an den Unterseiten 23 der jeweiligen Seitenwandabschnitte 21 ausgebildet sind, so zeigen die Fig. 27 und 28 analoge Schnitte zu Fig. 6 und 7. Fig. 27 zeigt einen Schnitt in einem Bereich, in dem sich keine Aufstandsfläche 27 befindet. Auch hier sind dadurch die schräg verlaufenden Bereiche 24 der jeweiligen Oberseite 22 der Seitenwandabschnitte 21 der jeweils unteren Kiste 1 beabstandet von den jeweiligen Unterseiten 23 der Seitenwandabschnitte 21 der darüber gestapelten Kiste 1. Der hierdurch entstehende, in Fig. 27 gut sichtbare Luftspalt fördert wiederum das Abtrocknen der Ober- und Unterseiten der Seitenwandabschnitte.

In Fig. 28 sieht man einen Schnitt durch die Seitenwandabschnitte 21 der aufeinandergestapelten Kisten 1 im Bereich der an den jeweiligen Unterseiten 23 der Seitenwandabschnitte 21 angeformten Aufstandsflächen 27. Dass diese über die jeweils dazu benachbarten Bereiche 26 überstehen, ist in Fig. 26 gut zu sehen. Auch in diesem Ausführungsbeispiel ist es so, dass die Aufstandsflächen 27 in einer ersten Ebene 28 angeordnet sind und die dazu jeweils benachbarten Bereiche 26 der Unterseiten 23 der jeweiligen Unterseite 23 in einer zweiten Ebene 29 angeordnet sind, wobei die erste Ebene 28 und die zweite Ebene 29 einen spitzen Winkel 30 miteinander einschließen. Um dies zu verdeutlichen, ist wiederum die erste Ebene 28 aus Fig. 28 auch in Fig. 27 eingetragen. Dieses Ausführungsbeispiel zeigt insbesondere in Fig. 28, dass die an den Unterseiten 23 ausgebildeten Aufstandsflächen 27 in einer schräg zur Stapelrichtung 2 angeordneten Ebene 32 verlaufen können. Dieser schräge Verlauf der Aufstandsflächen 27 ist günstigerweise, wie in Fig. 28 auch gezeigt, in einem Winkel ausgebildet, welcher den schräg verlaufenden Bereichen 24 der jeweiligen Oberseiten 22 der Seitenwandabschnitte 21 entspricht. Hierdurch liegen die Aufstandsflächen 27 satt und vollflächig auf den entsprechenden Bereichen 24 der Oberseiten 22 der darunter angeordneten Kiste 1 auf, sodass sich eine stabile Abstützung der aufeinandergestapelten Kisten 1 ergibt. Dieses Ausführungsbeispiel gemäß der Fig. 25 bis 28 zeigt beispielhaft auch, dass in dem Fall, in dem auf der Unterseite 23 die über die jeweils benachbarten Bereiche 26 der Unterseite 23 überstehenden Aufstandsflächen 27 ausgebildet sind, die zu den Aufstandsflächen 27 jeweils benachbarten Bereiche 26 der Unterseite 23 in einer Ebene 33 verlaufen können, auf der die Stapelrichtung 2 normal angeordnet ist, siehe insbesondere Fig. 27.

Anhand der Fig. 29 und 30 wird nun noch eine Ausgestaltungsform der Erfindung beispielhaft gezeigt, bei der sowohl an den Oberseiten 22 als auch an den Unterseiten 23 entsprechende Aufstandsflächen 25 und 27 ausgebildet sind. Fig. 27 zeigt analog zu Fig. 6 dabei wieder die Situation in einem Schnitt durch die Seitenwände 21 der aufeinandergestapelten Kisten 1 außerhalb der Bereiche der Aufstandsflächen 25 und 27. In diesen Bereichen ergibt sich wiederum die beabstandete Anordnung und damit der die Trocknung unterstützende Luftspalt zwischen den Unterseiten 23 der jeweils oberen Kiste 1 und den schräg geneigten Bereichen 24 auf den Oberseiten 22 der Seitenwandabschnitte 21 der darunter angeordneten Kiste 1. Für den Winkel 30 zwischen der ersten Ebene 28 und der zweiten Ebene 29 ergibt sich, wie in Fig. 29 dargestellt, wiederum dasselbe wie in den beiden anderen vorab geschilderten Ausführungsbeispielen.

In dem Schnitt durch die Aufstandsflächen 25 und 27 gemäß Fig. 30 ist gut zu sehen, dass diese vollflächig aufeinander aufliegen, sodass sich eine stabile Abstützung der Kisten 1 aufeinander ergibt. In dieser Variante ist wiederum vorgesehen, dass die an den Oberseiten 22 ausgebildeten Aufstandsflächen 25 in einer normal zur Stapelrichtung 2 angeordneten Ebene 31 verlaufen. Dieses Ausführungsbeispiel zeigt beispielhaft, dass aber auch die an den Unterseiten 23 ausgebildeten Aufstandsflächen 27 in einer normal zur Stapelrichtung 2 angeordneten Ebene 31 verlaufen können.

Die Größen der Aufstandsflächen 25 und 27 sowie ihr Verhältnis zu den restlichen Flächen der Oberseiten 22 bzw. Unterseiten 23 der Seitenwandabschnitte 21 können grundsätzlich gemäß der zu erwartenden bzw. zu erzielenden Lastanforderungen entsprechend eingestellt werden. Günstig ist allerdings, wenn ein Verhältnis zwischen der Summe der Flächen aller Aufstandsflächen 25 auf den Oberseiten 22 aller Seitenwandabschnitte 21 der Kiste 1 einerseits und der Gesamtfläche der Oberseiten der Seitenwand 4 der Kiste 1 andererseits in einem Bereich von 1:5 bis 1:15, vorzugsweise 1:9 bis 1:11, liegt. Gleiches gilt günstigerweise, wenn die Aufstandsflächen 27 auf den Unterseiten 23 der Seitenwände 4 angeordnet sind. Es gilt dann bevorzugt, dass ein Verhältnis zwischen der Summe der Flächen aller Aufstandsflächen 27 auf den Unterseiten 23 aller Seitenwandabschnitte 21 der Kiste 1 einerseits und der Gesamtfläche der Unterseiten 23 der Seitenwand 4 der Kiste 1 andererseits in einem Bereich von 1:5 bis 1:15, vorzugsweise von 1:9 bis 1:11, liegt. In absoluten Zahlen ist günstigerweise vorgesehen, dass die jeweilige Aufstandsfläche 25 bzw. 27 eine Fläche im Bereich von 75 mm² bis 175 mm², vorzugsweise von 120 mm² bis 135 mm², aufweist.

Bezogen auf die obere, insbesondere ebene, Begrenzungsfläche 17 des Bodens 3, welche den Aufnahmeraum 5 begrenzt, ist günstigerweise vorgesehen, dass ein Verhältnis zwischen der Summe der Flächen aller Aufstandsflächen 25 bzw. 27 auf den Oberseiten 22 und/oder den Unterseiten 23 aller Seitenwandabschnitte 21 der Kiste 1 einerseits und der Gesamtfläche der oberen Begrenzungsfläche 17 des Bodens 3 der Kiste 1 andererseits in einem Bereich von 1:100 bis 1:130, vorzugsweise von 1:110 bis 1:115, liegt.

**Legende zu den Hinweisziffern:**

| | | | |
|---|---|---|---|
| 1 | Kiste | 29 | zweite Ebene |
| 2 | Stapelrichtung | 30 | spitzer Winkel |
| 3 | Boden | 31 | Ebene |
| 4 | Seitenwand | 32 | Ebene |
| 5 | Aufnahmeraum | 33 | Ebene |
| 6 | Greifeinrichtung | 34 | Freistellung |
| 7 | Längserstreckungsrichtung | 35 | Einschnürungsbereich |
| 8 | Kanal | | |
| 9 | Eintrittsöffnung | | |
| 10 | Austrittsöffnung | | |
| 11 | Kanalbegrenzungswand | | |
| 12 | Kanalinnenhohlraum | | |
| 13 | Schnittebene | | |
| 14 | Umfangswinkel | | |
| 15 | Höhenerstreckung | | |
| 16 | Eckbereich | | |
| 17 | obere Begrenzungsfläche | | |
| 18 | Hinterschnitt | | |
| 19 | Ausrichtungsfläche | | |
| 20 | Riegel | | |
| 21 | Seitenwandabschnitt | | |
| 22 | Oberseite | | |
| 23 | Unterseite | | |
| 24 | schräg geneigter Bereich | | |
| 25 | Aufstandsfläche | | |
| 26 | benachbarter Bereich | | |
| 27 | Aufstandsfläche | | |
| 28 | erste Ebene | | |

## Patentansprüche

1. Stapelbare Kiste (1) zur Aufnahme und zum Transport von Gegenständen und zum Aufeinanderstapeln in einer Stapelrichtung (2) mit zumindest einer anderen Kiste (1) gleichen Typs, wobei die Kiste (1) einen Boden (3) und eine, über den Boden (3) überstehende und zumindest bereichsweise, insbesondere vollständig, um den Boden (3) umlaufende Seitenwand (4) aufweist, wobei der Boden (3) und die Seitenwand (4) gemeinsam einen Aufnahmeraum (5) der Kiste (1) zur Aufnahme der Gegenstände begrenzen und die Seitenwand (4) in einer Draufsicht auf die Kiste (1) eine, insbesondere rechteckige, Grundform mit, insbesondere vier, Eckbereichen (16) und zwischen den Eckbereichen (16) verlaufenden Seitenwandabschnitten (21) aufweist, wobei die zwischen den Eckbereichen (16) verlaufenden Seitenwandabschnitte (21) jeweils von einer zumindest bereichsweise schräg zur Stapelrichtung (2) geneigten Oberseite (22) des Seitenwandabschnitts (21) und einer dazu gegenüberliegend angeordneten Unterseite (23) des Seitenwandabschnitts (21) begrenzt sind, **dadurch gekennzeichnet, dass** an den Seitenwandabschnitten (21) auf den Oberseiten (22) der Seitenwandabschnitte (21) zwischen jeweils zwei dieser schräg geneigten Bereiche (24) der jeweiligen Oberseite (22) über diese schräg geneigten Bereiche (24) überstehende Aufstandsflächen (25) zum vollflächigen Abstützen einer Unterseite (23) eines Seitenwandabschnitts (21) einer darüber angeordneten Kiste (1) oder zum vollflächigen Abstützen von, an den Unterseiten (23) eines Seitenwandabschnitts (21) einer darüber angeordneten Kiste (1) ausgebildeten und in einer normal zur Stapelrichtung (2) angeordneten Ebene (31) verlaufenden, Aufstandsflächen (27) ausgebildet sind, wobei die an den Oberseiten (22) ausgebildeten Aufstandsflächen (25) in einer normal zur Stapelrichtung (2) angeordneten Ebene (31) verlaufen, oder dass auf den Unterseiten (23) der Seitenwandabschnitte (21) über zwei dazu benachbarte Bereiche (26) der jeweiligen Unterseite (23) überstehende Aufstandsflächen (27) zur Sicherstellung eines stabilen Abstützens von aufeinandergestapelten Kisten ausgebildet sind, wobei die an den Unterseiten (23) ausgebildeten Aufstandsflächen (27) in einer schräg zur Stapelrichtung (2) angeordneten Ebene (32) verlaufen und der schräge Verlauf der an den Unterseiten (23) ausgebildeten Aufstandsflächen (27) in einem Winkel ausgebildet ist, welcher den schräg verlaufenden Bereichen (26) der jeweiligen Oberseiten (22) der Seitenwandabschnitte (21) entspricht.

2. Kiste (1) nach Anspruch 1, **dadurch gekennzeichnet, dass** die Aufstandsflächen (25, 27) in einer ersten Ebene (28) angeordnet sind und die dazu jeweils benachbarten Bereiche (24, 26) der jeweiligen Oberseite (22) oder der jeweiligen Unterseite (23) in einer zweiten Ebene (29) angeordnet sind und die erste Ebene (28) und die zweite Ebene (29) einen spitzen Winkel (30) miteinander einschließen.

3. Kiste (1) nach Anspruch 1 oder 2, **dadurch gekennzeichnet, dass** die an den Oberseiten (22) und an den Unterseiten (23) ausgebildeten Aufstandsflächen (25, 27) in einer normal zur Stapelrichtung (2) angeordneten Ebene (31) verlaufen.

4. Kiste (1) nach einem der Ansprüche 1 bis 3, **dadurch gekennzeichnet, dass** der Boden (3) eine obere, insbesondere ebene, Begrenzungsfläche (17) ausbildet, mit der er den Aufnahmeraum (5) begrenzt, wobei die Stapelrichtung (2) normal zur oberen Begrenzungsfläche (17) des Bodens (3) verläuft.

5. Kiste (1) nach einem der Ansprüche 1 bis 4, **dadurch gekennzeichnet, dass** auf der Unterseite (23) die über die jeweils benachbarten Bereiche (26) der Unterseite (23) überstehenden Aufstandsflächen (27) ausgebildet sind und die zu den Aufstandsflächen (27) jeweils benachbarten Bereiche (26) der Unterseite (23) in einer Ebene (33) verlaufen, auf der die Stapelrichtung (2) normal angeordnet ist.

6. Kiste (1) nach einem der Ansprüche 1 bis 5, **dadurch gekennzeichnet, dass** ein Verhältnis zwischen der Summe der Flächen aller Aufstandsflächen (25) auf den Oberseiten (22) aller Seitenwandabschnitte (21) der Kiste (1) einerseits und der Gesamtfläche der Oberseiten der Seitenwand (4) der Kiste (1) andererseits in einem Bereich von 1:5 bis 1:15, vorzugsweise von 1:9 bis 1:11, liegt, und/oder dass ein Verhältnis zwischen der Summe der Flächen aller Aufstandsflächen (27) auf den Unterseiten (23) aller Seitenwandabschnitte (21) der Kiste (1) einerseits und der Gesamtfläche der Unterseiten (23) der Seitenwand (4) der Kiste (1) andererseits in einem Bereich von 1:5 bis 1:15, vorzugsweise von 1:9 bis 1:11, liegt.

7. Kiste (1) nach einem der Ansprüche 1 bis 6, **dadurch gekennzeichnet, dass** die jeweilige Aufstandsfläche (25, 27) eine Fläche im Bereich von 75 mm² bis 175 mm², vorzugsweise von 120 mm² bis 135 mm², aufweist.

8. Kiste (1) nach einem der Ansprüche 1 bis 7, **dadurch gekennzeichnet, dass** der Boden (3) eine obere, insbesondere ebene, Begrenzungsfläche (17) ausbildet, mit der er den Aufnahmeraum (5) begrenzt, und ein Verhältnis zwischen der Summe der Flächen aller Aufstandsflächen (25, 27) auf den Oberseiten (22) und/oder auf den Unterseiten (23) aller Seitenwandabschnitte (21) der Kiste (1) einerseits und der Gesamtfläche der oberen Begrenzungsfläche (17) des Bodens (3) der Kiste (1) andererseits in einem Bereich von 1:100 bis 1:130, vorzugsweise von 1:110 bis 1:115, liegt.

9. Anordnung von aufeinandergestapelten Kisten (1) nach einem der Ansprüche 1 bis 8, **dadurch gekennzeichnet, dass** die Unterseiten (23) der Seitenwandabschnitte (21) der jeweils oberen Kiste (1) ausschließlich im Bereich der Aufstandsflächen (25, 27) auf den Oberseiten (22) der Seitenwandabschnitte (21) der jeweils unteren Kiste (1) aufliegen und die schräg zur Stapelrichtung (2) geneigten Bereiche (24) der jeweiligen Oberseiten (22) der Seitenwandabschnitte (21) der unteren Kiste (1) beabstandet von den darüber angeordneten Bereichen der Unterseiten (23) der Seitenwandabschnitte (21) der jeweils oberen Kiste (1) angeordnet sind.

## Claims

1. Stackable tray (1) for receiving and transporting objects and for stacking one above the other in a stacking direction (2) with at least one other tray (1) of the same type, wherein the tray (1) has a base (3) and a side wall (4) projecting above the base (3) and extending at least partially, in particular entirely, around the base (3), wherein the base (3) and the side wall (4) together bound a receiving space (5) of the tray (1) for receiving the objects, and in a plan view of the tray (1) the side wall (4) has a, in particular rectangular, basic shape comprising, in particular four, corner regions (16) and side wall portions (21) extending between the corner regions (16), wherein the side wall portions (21) extending between the corner regions (16) are each bounded by a top side (22) of the side wall portion (21), which at least in part is inclined at an angle to the stacking direction (2), and an opposite bottom side (23) of the side wall portion (21), **characterized in that** formed on the side wall portions (21), on the top sides (22) of the side wall portions (21) between in each case two of these inclined regions (24) of the respective top side (22), are contact areas (25) which project beyond these inclined regions (24) and which are designed to support, across their entire surface, a bottom side (23) of a side wall portion (21) of a tray (1) arranged thereabove or to support, across their entire surface, contact areas (27) which are formed on the bottom sides (23) of a side wall portion (21) of a tray (1) arranged thereabove and which extend in a plane (31) arranged normal to the stacking direction (2), wherein the contact areas (25) formed on the top sides (22) extend in a plane (31) arranged normal to-the stacking direction (2), or **in that** formed on the bottom sides (23) of the side wall portions (21) are contact areas (27) which project beyond two regions (26) of the respective bottom side (23) adjacent thereto and which are designed to ensure stable support for trays stacked one on top of the other, wherein the contact areas (27) formed on the bottom sides (23) extend in a plane (32) arranged at an angle to the stacking direction (2), and the incline of the contact areas (27) formed on the bottom sides (23) is formed at an angle corresponding to the inclined regions (26) of the respective top sides (22) of the side wall portions (21).

2. Tray. (1) according to claim 1, **characterized in that** the contact areas (25, 27) are arranged in a first plane (28), and the regions (24, 26) of the respective top side (22) or of the respective bottom side (23) adjacent to the contact areas are arranged in a second plane (29), and the first plane (28) and the second plane (29) enclose an acute angle (30) with each other.

3. Tray (1) according to claim 1 or 2, **characterized in that** the contact areas (25, 27) formed on the top sides (22) and on the bottom sides (23) extend in a plane (31) arranged normal to the stacking direction (2).

4. Tray (1) according to any one of claims 1 to 3, **characterized in that** the base (3) forms an upper, in particular flat, boundary surface (17), with which it bounds the receiving space (5), wherein the stacking direction (2) extends normal to the upper boundary surface (17) of the base (3).

5. Tray. (1) according to any one of claims 1 to 4, **characterized in that** the contact areas (27) which project beyond the respectively adjacent regions (26) of the bottom side (23) are formed on the bottom side (23), and the regions (26) of the bottom side (23) respectively adjacent to the contact areas (27) extend in a plane (33), normal to which the stacking direction (2) is arranged.

6. Tray (1) according to any one of claims 1 to 5, **characterized in that** a ratio between the sum of the surface areas of all contact areas (25) on the top sides (22) of all side wall portions (21) of the tray (1) on the one hand and the total surface area of the top sides of the side wall (4) of the tray (1) on the other hand lies in a range from 1:5 to 1:15, preferably from 1:9 to 1:11, and/or **in that** a ratio between the sum of the surface areas of all contact areas (27) on the bottom sides (23) of all side wall portions (21) of the tray (1) on the one hand and the total surface area of the bottom sides (23) of the side wall (4) of the tray (1) on the other hand lies in a range from 1:5 to 1:15, preferably from 1:9 to 1:11.

7. Tray (1) according to any one of claims 1 to 6, **characterized in that** the respective contact area (25, 27) has a surface area in the range from 75 mm² to 175 mm², preferably from 120 mm² to 135 mm².

8. Tray (1) according to any one of claims 1 to 7, **characterized in that** the base (3) forms an upper, in particular flat, boundary surface (17), with which it bounds the receiving space (5), and a ratio between the sum of the surface areas of all contact areas (25, 27) on the top sides (22) and/or on the bottom sides (23) of all side wall portions (21) of the tray (1) on the one hand and the total surface area of the upper boundary surface (17) of the base (3) of the tray (1) on the other hand lies in a range from 1:100 to 1:130, preferably from 1:110 to 1:115.

9. Arrangement of trays (1) according to any one of claims 1 to 8 stacked one on top of the other, **characterized in that** the bottom sides (23) of the side wall portions (21) of the respective upper tray (1) rest on the top sides (22) of the side wall portions (21) of the respective lower tray (1) exclusively in the region of the contact areas (25, 27), and the regions (24) of the respective top sides (22) of the side wall portions (21) of the lower tray (1) that are inclined at an angle to the stacking direction (2) are spaced apart from the regions of the bottom sides (23) of the side wall portions (21) of the respective upper tray (1) arranged thereabove.

## Revendications

1. Caisse empilable (1) destinée à recevoir et à transporter des objets, et à être empilée dans une direction d'empilage (2) avec au moins une autre caisse (1) du même type, la caisse (1) étant munie d'un fond (3) et d'une paroi latérale (4) dépassant du fond (3) et s'étendant au moins par zones, notamment entièrement, autour du fond (3), le fond (3) et la paroi latérale (4) délimitant ensemble un espace de réception (5) de la caisse (1) pour recevoir les objets, et la paroi latérale (4) présentant, en vue de dessus de la caisse (1), une forme de base, en particulier rectangulaire, avec des zones d'angle (16), en particulier quatre, et des sections de paroi latérale (21) s'étendant entre les zones d'angle (16), les sections de paroi latérale (21) s'étendant entre les zones d'angle (16) étant délimitées chacune par une face supérieure (22) de la section de paroi latérale (21) inclinée au moins par zones obliquement par rapport à la direction d'empilement (2), et, à l'opposé de celle-ci, par une face inférieure (23) de la section de paroi latérale (21), **caractérisée en ce que** des surfaces d'appui (25) sont formées au niveau des sections de paroi latérale (21), sur les faces supérieures (22) des sections de paroi latérale (21), entre respectivement deux de ces zones inclinées obliquement (24) de la face supérieure respective (22), et qui dépassent de ces zones inclinées obliquement (24) pour soutenir sur toute la surface une face inférieure (23) d'une section de paroi latérale (21) d'une caisse (1) disposée au-dessus, ou pour soutenir sur toute la surface des surfaces d'appui (27) formées sur les faces inférieures (23) d'une section de paroi latérale (21) d'une caisse (1) disposée au-dessus et s'étendant dans un plan (31) normal à la direction d'empilage (2), les surfaces d'appui (25) formées sur les faces supérieures (22) s'étendant dans un plan (31) normal à la direction d'empilage (2),
ou **en ce que** des surfaces d'appui (27) sont formées sur les faces inférieures (23) des sections de paroi latérale (21) et qui dépassent de deux zones (26) voisines de la face inférieure (23) respective, pour assurer un soutien stable de caisses empilées les unes sur les autres,
les surfaces d'appui (27) formées sur les faces inférieures (23) s'étendant dans un plan (32) disposé obliquement par rapport à la direction d'empilage (2), et le tracé oblique des surfaces d'appui (27) formées sur les faces inférieures (23) étant réalisé sous un angle qui correspond aux zones (26) s'étendant obliquement des faces supérieures (22) respectives des sections de parois latérales (21).

2. Caisse (1) selon la revendication 1, **caractérisée en ce que** les surfaces d'appui (25, 27) sont disposées dans un premier plan (28) et les zones (24, 26) respectivement voisines de celles-ci de la face supérieure (22) respective ou de la face inférieure (23) respective sont disposées dans un deuxième plan (29), et le premier plan (28) et le deuxième plan (29) forment entre eux un angle aigu (30).

3. Caisse (1) selon la revendication 1 ou 2, **caractérisée en ce que** les surfaces d'appui (25, 27) formées sur les faces supérieures (22) et sur les faces inférieures (23) s'étendent dans un plan (31) disposé perpendiculairement à la direction d'empilage (2).

4. Caisse (1) selon l'une des revendications 1 à 3, **caractérisée en ce que** le fond (3) forme une surface de délimitation supérieure (17), notamment plane, avec laquelle il délimite l'espace de réception (5), la direction d'empilage (2) étant normale à la surface de délimitation supérieure (17) du fond (3).

5. Caisse (1) selon l'une des revendications 1 à 4, **caractérisée en ce que** les surfaces d'appui (27) qui dépassant des zones respectivement voisines (26) de la face inférieure (23) sont formées sur la face inférieure (23), et les zones (26) de la face inférieure (23) respectivement voisines des surfaces d'appui (27) s'étendent dans un plan (33) sur lequel la direction d'empilage (2) est disposée perpendiculairement.

6. Caisse (1) selon l'une des revendications 1 à 5, **caractérisée en ce qu**'un rapport entre la somme des surfaces de toutes les surfaces d'appui (25) sur les faces supérieures (22) de toutes les sections de paroi latérale (21) de la caisse (1) d'une part, et la surface totale des faces supérieures de la paroi latérale (4) de la caisse (1) d'autre part, est compris dans une plage allant de 1:5 à 1:15, de préférence de 1:9 à 1:11, et/ou en ce qu'un rapport entre la somme des surfaces de toutes les surfaces d'appui (27) sur les faces inférieures (23) de toutes les sections de paroi latérale (21) de la caisse (1) d'une part, et la surface totale des faces inférieures (23) de la paroi latérale (4) de la caisse (1) d'autre part, est compris dans une plage allant de 1:5 à 1:15, de préférence de 1:9 à 1:11.

7. Caisse (1) selon l'une des revendications 1 à 6, **caractérisée en ce que** chaque surface d'appui (25, 27) présente une surface comprise entre 75 mm² et 175 mm², de préférence entre 120 mm² et 135 mm².

8. Caisse (1) selon l'une des revendications 1 à 7, **caractérisée en ce que** le fond (3) forme une surface de délimitation supérieure (17), notamment plane, avec laquelle il délimite l'espace de réception (5), et un rapport entre la somme des surfaces de toutes les surfaces d'appui (25, 27) sur les faces supérieures (22) et/ou sur les faces inférieures (23) de toutes les sections de parois latérales (21) de la caisse (1) d'une part, et la surface totale de la surface de délimitation supérieure (17) du fond (3) de la caisse (1) d'autre part, est compris dans une plage allant de 1:100 à 1:130, de préférence de 1:110 à 1:115.

9. Agencement de caisses (1) empilées les unes sur les autres selon l'une des revendications 1 à 8, **caractérisé en ce que** les faces inférieures (23) des sections de paroi latérale (21) de la caisse (1) respectivement supérieure reposent exclusivement dans la zone des surfaces d'appui (25, 27) sur les faces supérieures (22) des sections de paroi latérale (21) de la caisse inférieure respective (1), et les zones (24) inclinées obliquement par rapport à la direction d'empilage (2) des faces supérieures respectives (22) des sections de paroi latérale (21) de la caisse inférieure (1) sont disposées à distance des zones des faces inférieures (23) des sections de paroi latérale (21) de la caisse supérieure respective (1).
